# FASCICULE DE BREVET EUROPEEN

(11) **EP 3 078 297 B1**
(45) Date de publication et mention de la délivrance du brevet: **03.08.2022**
(21) Numéro de dépôt: 16160024.2
(22) Date de dépôt: 11.03.2016
(51) Int. Cl.: A46B 9/02

(54) **APPLICATEUR POUR PRODUIT COSMÉTIQUE ET ENSEMBLE APPLICATEUR ASSOCIÉ**
APPLIKATOR FÜR KOSMETIKPRODUKT, UND ENTSPRECHENDE APPLIKATORANORDNUNG
COSMETIC-PRODUCT APPLICATOR AND RELATED APPLICATOR UNIT

(30) Priorité: 09.04.2015 FR 1553084
(43) Date de publication de la demande: 12.10.2016
(73) Titulaire: Albéa Services, 92230 Gennevilliers (FR)
(72) Inventeur: RUTIGLIANO, Anne, 78600 MAISONS-LAFFITTE (FR); SCHREIBER, Camille, 75017 PARIS (FR)
(74) Mandataire: Gevers & Orès

(56) Documents cités:
- EP-A1- 2 196 106
- FR-A1- 2 512 653
- FR-A1- 2 637 472
- FR-A1- 2 918 547
- US-A1- 2012 060 859
- US-A1- 2013 276 812
- US-S- D 652 628

## Description

### Domaine de l'invention

L'invention concerne un applicateur pour produit cosmétique et un ensemble applicateur associé.

### Etat de la technique

On connait des ensembles applicateur pour produit cosmétique, notamment pour produit cosmétique destiné à être appliqué sur les cils tel que du mascara, comprenant un récipient contenant le produit cosmétique et un applicateur adapté pour être fixé de manière amovible sur le récipient.

Le récipient comprend généralement un corps, le corps comprenant des parois délimitant un réservoir dans lequel est contenu le produit cosmétique, et un goulot définissant une ouverture par laquelle le produit cosmétique peut être extrait.

L'ensemble applicateur comprend généralement un bouchon adapté pour être fixé sur le goulot, une tige s'étendant à partir du bouchon et un applicateur fixé à une extrémité libre de la tige. L'applicateur comprend une âme et une pluralité de protubérances s'étendant à partir de l'âme.

Lorsque le bouchon est fixé sur le goulot, la tige et l'applicateur s'étendent à l'intérieur du réservoir. L'applicateur est immergé dans le produit cosmétique contenu dans le réservoir.

Pour utiliser l'applicateur, l'utilisateur détache le bouchon du goulot et extrait l'applicateur du récipient.

Il est connu de réaliser les applicateurs par moulage. Un avantage des applicateurs moulés est qu'ils permettent de grandes libertés, notamment de formes. Ils peuvent être moulés par injection de matière plastique, ils sont alors communément appelés « brosses plastiques ». Le document US2013276812 divulgue un applicateur pour produit cosmétique selon le préambule de la revendication 1.

### Résumé de l'invention

Un but de la présente invention consiste à proposer un applicateur à protubérances moulées permettant d'obtenir des effets de maquillage différents.

Ainsi, l'invention concerne un applicateur pour produit cosmétique, notamment pour mascara, tel que défini dans la revendication 1, comprenant :
- une âme s'étendant suivant un axe X principal d'extension longitudinale et ayant deux extrémités ;
- une pluralité de protubérances s'étendant en saillie à partir de l'âme et étant moulées avec l'âme.

Cet applicateur se caractérise à titre principal en ce que l'âme présente une pluralité de zones de dépression pour le stockage de produit, en alternance avec des zones de proéminences pour le peignage de cils, se succédant axialement le long de son axe X, les zones de dépression consistant en des tronçons cylindriques.

La brosse plastique de l'invention propose ainsi une architecture particulière de l'âme qui offre des avantages spécifiques pour la distribution de mascara, tout le long de la brosse, par exemple concernant des fonctions telles que le chargement ou le peignage. Cet arrangement améliore les effets d'épaississement des cils, d'allongement des cils et/ou de séparation des cils induits par l'application de mascara à l'aide de la brosse de l'invention.

L'existence de tronçons cylindriques permet de créer de grandes zones de charge, contrairement à des fines rainures présentes dans l'art antérieur.

Des modes de réalisation préférés sont spécifiés dans les revendications dépendantes.

Selon différents modes de réalisation de l'invention, qui pourront être pris ensemble ou séparément :
- l'âme consiste en une succession de tronçons sphériques correspondant aux zones de proéminences, en alternance avec les tronçons cylindriques correspondant aux zones de dépression, des zones de stockage du produit étant localisées autour des tronçons cylindriques.
- tous les tronçons sphériques ont des dimensions identiques ;
- tous les tronçons cylindriques ont des dimensions identiques ;
- selon l'invention, l'applicateur présente une enveloppe externe et une enveloppe interne imbriquées l'une dans l'autre, lesdites enveloppes étant formées par les extrémités libres des protubérances, l'enveloppe interne présentant, à partir de l'axe d'extension X, une extension radiale qui est plus faible que l'extension radiale de l'enveloppe externe.
- les enveloppes interne et externe sont crénelées le long de l'axe X, avec des creux et des reliefs localisés respectivement au niveau des zones de dépression et des zones de proéminences de l'âme.
- le ratio du diamètre défini par l'enveloppe externe entre les zones de dépression et les zones de proéminences est compris entre 0.55 et 0.85, de préférence 0.75.
- le ratio du diamètre défini par l'enveloppe interne entre les zones de dépression et les zones de proéminences est compris entre 0.75 et 0.95, de préférence 0.85.
- les protubérances des enveloppes interne et externe sont réparties par rangées longitudinales d'allure parallèle à l'axe X.
- une rangée de protubérances sur deux forme l'enveloppe interne, l'autre rangée de protubérances formant l'enveloppe externe.
- selon l'invention, lesdites protubérances sont toutes inclinées par rapport à une direction perpendiculaire à l'axe X.
- selon l'invention, aucune protubérance n'est inclinée perpendiculairement à l'axe X.
- selon l'invention, les protubérances d'une même rangée ont toutes la même inclinaison.
- selon l'invention, les protubérances formant l'enveloppe externe sont inclinées vers une première extrémité de l'âme, dite extrémité distale, et les protubérances formant l'enveloppe interne sont inclinées vers une deuxième extrémité libre de l'âme, dite extrémité proximale.
- les protubérances formant l'enveloppe externe présentent une longueur, depuis une base située au niveau de l'âme jusqu'à leur extrémité libre, plus importante que les protubérances formant l'enveloppe interne.
- que les rangées adjacentes sont en quinconce l'une par rapport à l'autre selon la direction de l'axe X.
- lesdites rangées sont espacées radialement autour de la périphérie de l'âme selon une distance angulaire constante.
- les protubérances présentent chacune une surface plane.
- les protubérances sont positionnées de sorte que des surfaces planes de deux protubérances adjacentes sont orientées selon le même sens giratoire.
- chaque protubérance a une forme de demi-cône dont le diamètre diminue en direction de son extrémité libre.
- chaque protubérance se termine par une excroissance au niveau de son extrémité libre.
- chaque protubérance se termine par une excroissance en forme de demi-sphère au niveau de son extrémité libre.
- les protubérances formant l'enveloppe externe sont reliées aux tronçons cylindriques via un rail de rigidification.

L'invention concerne également un ensemble applicateur pour produit cosmétique, comprenant :
- un récipient comprenant un corps formant un réservoir destiné à contenir un produit cosmétique, et
- un applicateur selon l'une des revendications précédentes adapté pour être fixé sur le récipient, de sorte que l'applicateur est logé à l'intérieur du réservoir.

### Présentation des figures

D'autres caractéristiques et avantages ressortiront encore de la description qui suit, laquelle est purement illustrative et non limitative et doit être lue en regard des figures annexées, parmi lesquelles :
- la figure 1 est une vue en perspective légèrement inclinée d'un applicateur selon l'invention ;
- la figure 2 est une vue agrandie d'une vue de face de l'extrémité libre de l'applicateur selon la figure 1 ;
- la figure 3 est une vue de haut de l'applicateur selon la figure 1 ;
- la figure 4 est une vue en coupe selon l'axe B-B repéré sur la figure 3 ;
- la figure 5 est une vue en coupe selon l'axe A-A repéré sur la figure 4.

### Description détaillée

L'invention concerne un applicateur 1 pour produit cosmétique, notamment pour mascara, comprenant une âme 2 s'étendant suivant une direction principale d'extension longitudinale, dit axe d'extension et repéré X sur la figure 1.

L'âme 2 présente une première extrémité, dite extrémité proximale 5 apte à être fixée à une tige d'applicateur (non illustrée) par un manchon 3 prolongeant ladite âme 2, et une deuxième extrémité libre, dite extrémité distale 6.

L'applicateur 1 comprend en outre une pluralité de protubérances 4 qui s'étendent en saillie à partir de l'âme 2 suivant des directions sensiblement radiales à l'axe d'extension X. Chaque protubérance 4 présente une base située au niveau de l'âme 2 et une extrémité libre. Ledit manchon 3 est dépourvu de protubérances.

D'autre part, l'ensemble applicateur associé comprend un récipient (non représenté). Ledit récipient, conforme à l'invention, comprend généralement un essoreur fixé à l'intérieur de son goulot pour limiter la quantité de produit sur les protubérances 4 lors du passage de l'applicateur au travers.

L'applicateur 1 forme, avantageusement, une brosse qui est apte à être enduite de produit.

Les protubérances 4 seront de préférence issues de matière de l'âme 2. Ainsi, l'âme 2 et les protubérances 4 pourront être moulées en un matériau à base de LDPE (polyéthylène basse densité). D'autres matériaux pourront être encore utilisés, à savoir la matière « EXACT » d'ExxonMobil ou la matière « HYTREL » de Dupont, ou un mélange de ces matériaux. Ainsi les protubérances 4 sont toutes fabriquées dans un même matériau.

L'âme 2 selon l'invention n'est pas de section constante. En effet, l'âme 2 est constituée d'une superposition de zones de proéminence pour le peignage des cils composés de tronçons sphériques 11 en alternance avec des zones de dépression pour le stockage de produit composés de tronçons cylindriques 12. Dans l'exemple présenté, l'âme 2 comprend cinq tronçons sphériques 11, et quatre tronçons cylindriques 12. Les extrémités proximale 5 et distale 6 de l'âme 2 sont composées d'un tronçon sphérique 11.

Comme représenté en figure 5, la distance I entre deux tronçons sphériques 11 est identique le long de l'axe X de l'âme 2. Cette distance I est comprise entre 4 et 6mm, de préférence 5.1 mm. La longueur d'un tronçon sphérique 11 correspond environ au double de la longueur d'un tronçon cylindrique 12.

Les tronçons sphériques 11 ont un diamètre maximal d1 inférieur au diamètre d2 des tronçons cylindriques 12. Le diamètre minimal des tronçons sphériques 11 correspond au diamètre d2 des tronçons cylindriques 12. Le diamètre maximal d1 des tronçons sphériques 11 correspond avantageusement sensiblement au diamètre de l'essoreur du récipient.

Par conséquent, lors de l'essorage de l'âme 2, le produit chargé autour des tronçons sphériques 11 sera évacué dans le récipient, tandis que le produit chargé autour des tronçons cylindriques 12 y restera stocké, formant avantageusement un réservoir de produit au niveau de chaque tronçon cylindrique 12.

Les extrémités libres des protubérances 4 forment une enveloppe externe 13 et une enveloppe interne 14 imbriquées l'une dans l'autre, et illustrées notamment en figure 3 en vue du dessus de l'applicateur 1. L'extension radiale, à partir de l'axe X, de l'enveloppe interne 14 est plus faible que l'extension radiale de l'enveloppe externe 13.

Ces enveloppes 13, 14 ont une section circulaire dont le diamètre augmente au passage d'un tronçon sphérique 11 et diminue au passage d'un tronçon cylindrique 12. Ces enveloppes 13, 14 sont donc en forme de vague selon la direction de l'axe X. Plus précisément, ces enveloppes 13, 14 sont crénelées, et présentent des creux 15 au niveau des tronçons cylindriques 12, et des reliefs 16 au niveau des tronçons sphériques 11, comme illustré aux figures 4 et 5.

De façon avantageuse, ces creux 15 positionnés autour des tronçons cylindriques 12 de stockage permettent ainsi à l'utilisateur d'avoir un accès facilité aux zones de stockage de produit, afin de pouvoir charger les cils. Une fois chargés, les cils peuvent être peignés grâces aux protubérances 4 formant les reliefs.

La combinaison entre l'existence de zones de stockage de produit sur l'âme 2 et la présence de creux 15 pour faciliter l'accès au produit est tout à fait avantageuse.

Le diamètre moyen de l'enveloppe externe 13 (respectivement interne 14) au niveau d'une zone de proéminence 11 est par exemple de 7.9mm (respectivement de 6mm).

Le diamètre moyen de l'enveloppe externe 13 (respectivement interne 14) au niveau d'une zone de dépression 12 est par exemple de 6mm (respectivement de 5.1 mm).

Le ratio du diamètre défini par l'enveloppe externe 13 entre les zones de dépression 12 et les zones de proéminences 11 est compris entre 0.55 et 0.85, de préférence 0.75.

Le ratio du diamètre défini par l'enveloppe interne 14 entre les zones de dépression 12 et les zones de proéminences 11 est compris entre 0.75 et 0.95, de préférence 0.85.

Comme illustré en figure 2, les protubérances 4 sont agencées en une pluralité de rangées 7 s'étendant parallèlement à la direction de l'axe X. Les rangées 7a, 7b adjacentes sont décalées l'une par rapport à l'autre selon la direction de l'axe X. Les protubérances 4 sont ainsi positionnées en quinconce les unes par rapport aux autres. La figure 2 montre le décalage y entre les bases de deux protubérances 4a, 4b proximales appartenant à des rangées 7a, 7b adjacentes. Ce positionnement en quinconce permet d'éviter la formation d'amas localisés, alors que l'idéal est d'avoir une répartition homogène du produit entre les rangées 7 et entre les protubérances 4. Ainsi, la répartition homogène des protubérances 4 avec ce décalage entre les rangées 7 favorise la répartition homogène du produit sur l'applicateur 1, et donc sur les cils de l'utilisateur.

De la même manière, les rangées 7 sont espacées radialement autour de la périphérie de l'âme 2 selon une distance angulaire α constante, ce qui favorise également la répartition homogène du produit sur l'applicateur 1. Comme illustré en figure 3, le secteur angulaire α entre deux rangées 7a, 7b adjacentes est constant tout autour de l'âme 2. La brosse comprend de préférence 12 rangées 7 de protubérances 4 espacées chacune d'un angle a de 30°.

Selon l'invention, une rangée 7a sur deux participe à la formation de l'enveloppe externe 13, et l'autre rangée 7b participe à la formation de l'enveloppe interne 14. Les protubérances 4a appartenant aux rangées 7a formant l'enveloppe externe 13 ont une longueur, mesurée depuis une base partant de l'âme 2 jusqu'à une extrémité libre, qui est plus importante que les protubérances 4b appartenant aux rangées 7b formant l'enveloppe interne 14.

Les protubérances 4a formant l'enveloppe externe 13 sont raccordées aux tronçons cylindriques 12 par des rails 17 de rigidification afin de les rendre moins souples dans les zones de stockage de produit, pour faciliter le chargement du produit sur les cils.

Les protubérances 4 d'une même rangée 7 présentent plusieurs longueurs, afin de créer les creux 15 et les reliefs 16 de l'enveloppe 13, 14 correspondante, en fonction du diamètre variable de l'âme 2.

L'invention présente une autre particularité, en ce que toutes les protubérances 4 de l'applicateur 1 sont inclinées par rapport à une direction perpendiculaire à l'axe X. Plus précisément, les protubérances 4 d'une même rangée 7 ont toutes la même inclinaison. Les protubérances 4a des rangées 7a formant l'enveloppe externe 13 sont inclinées vers l'extrémité distale 6 de l'âme 2, tandis que les protubérances 4b des rangées 7b formant l'enveloppe interne 14 sont inclinées vers l'extrémité proximale 5 de l'âme 2. Par conséquent, deux rangées 7a, 7b adjacentes ont des inclinaisons différentes de protubérances 4a, 4b.

Ces inclinaisons vers l'extrémité proximale 5 et vers l'extrémité distale 6 sont notamment représentées respectivement en figures 4 et 5. Dans l'exemple choisi, l'angle d'inclinaison β des protubérances 4b, 4a formant l'enveloppe interne 14 et respectivement l'enveloppe externe 13, par rapport à une droite perpendiculaire à l'axe X, est respectivement négatif et positif, et de même valeur, de l'ordre de 15°.

L'avantage que procure ces inclinaisons et ces variations de longueurs des protubérances 4 se ressent au moment de l'application du mascara sur les cils. En effet, les protubérances 4b dirigées vers l'opposé de l'extrémité libre 6 de la brosse et qui définissent l'enveloppe interne 14, vont permettre un accès facilité vers les zones de stockage du produit sur la brosse et un chargement du produit sur les cils, tandis que les protubérances 4a dirigées vers l'extrémité libre 6 de la brosse et formant l'enveloppe externe 13, suivent le mouvement général de la brosse lors du maquillage, et vont agripper et étirer les cils afin d'étaler au mieux le produit sur les cils et de les peigner par la même occasion. Cela créée un effet d'allongement des cils. La répartition de ces protubérances 4 en rangées 7 permet d'améliorer les performances de séparation des cils, qui s'ajoute ainsi à l'allongement des cils.

D'autre part, pour faciliter les opérations de fabrication d'un tel applicateur 1, les protubérances 4 pourront présenter une section demi-circulaire. Elles présentent de la sorte, de préférence, chacune une surface plane 10. Lesdites protubérances 4 sont ici positionnées de sorte que les surfaces planes 10 de deux protubérances 4 adjacentes sont orientées selon le même sens giratoire autour de l'âme 2, comme illustré aux figures 2 et 3.

De plus, les protubérances 4 auront de préférence une forme de demi-cône 8 dont le diamètre diminue en direction de son extrémité libre, et se termine par une forme de demi-sphère 9 au niveau de son extrémité libre. Cette demi-sphère 9 permet une meilleure accroche du cil avec la brosse.

Il est à noter, encore, que l'âme 2 est pleine. Elle pourra toutefois être creuse sans que cela ne sorte du cadre de l'invention.

Pour rappel, l'invention concerne aussi un ensemble applicateur pour produit cosmétique, comprenant un récipient (non représenté) comprenant un corps formant un réservoir contenant le produit cosmétique, et un applicateur 1 tel que précédemment décrit, adapté pour être fixé sur le récipient, de sorte que l'applicateur 1 est logé à l'intérieur du réservoir. Ledit applicateur 1 est fixé, par exemple, à l'extrémité d'une tige (non représentée), elle-même fixée à un bouchon (non représenté) avantageusement vissé au récipient. Après montage, le manchon 3 est situé dans la tige et l'extrémité proximale 5 de l'âme 2 forme l'extrémité proximale visible de l'applicateur 1.

## Revendications

1. Applicateur 1 pour produit cosmétique, notamment pour mascara, comprenant :
- une âme 2, pleine, s'étendant suivant un axe X principal d'extension longitudinale et ayant deux extrémités 5, 6 ;
- une pluralité de protubérances 4 s'étendant en saillie à partir de l'âme 2 et étant moulées avec l'âme 2 ; l'âme présentant une pluralité de zones de dépression 12 pour le stockage de produit, en alternance avec des zones de proéminences 11 pour le peignage de cils, se succédant axialement le long de son axe X, lesdites zones de dépression 12 consistant en des tronçons cylindriques 12,
**caractérisé**
**en ce que** l'applicateur présente une enveloppe externe 13 et une enveloppe interne 14 imbriquées l'une dans l'autre, lesdites enveloppes 13, 14 étant formées par des extrémités libres des protubérances 4, l'enveloppe interne14 présentant, à partir de l'axe d'extension X, une extension radiale qui est plus faible que l'extension radiale de l'enveloppe externe 13,
et **en ce que** lesdites protubérances 4 sont toutes inclinées par rapport à une direction perpendiculaire à l'axe X, les protubérances 4 d'une même rangée 7 ayant toutes la même inclinaison et les protubérances 4a formant l'enveloppe externe 13 étant inclinées vers une première extrémité 6 de l'âme, dite extrémité distale 6, et les protubérances 4b formant l'enveloppe interne 14 sont inclinées vers une deuxième extrémité 5 libre de l'âme, dite extrémité proximale 5.

2. Applicateur selon la revendication précédente, **caractérisé en ce que** l'âme 2 consiste en une succession de tronçons sphériques 11 correspondant aux zones de proéminences 11, en alternance avec les tronçons cylindriques 12 correspondant aux zones de dépression 12, des zones de stockage du produit étant localisées autour des tronçons cylindriques 12.

3. Applicateur selon la revendication précédente, **caractérisé en ce que** les enveloppes interne 14 et externe 13 sont crénelées le long de l'axe X, avec des creux 15 et des reliefs 16 localisés respectivement au niveau des zones de dépression 12 et des zones de proéminences 11 de l'âme 2.

4. Applicateur selon la revendication précédente, **caractérisé en ce que** le ratio du diamètre défini par l'enveloppe externe 13 entre les zones de dépression 12 et les zones de proéminences 11 est compris entre 0.65 et 0.85, de préférence 0.75.

5. Applicateur selon la revendication précédente, **caractérisé en ce que** le ratio du diamètre défini par l'enveloppe interne 14 entre les zones de dépression 12 et les zones de proéminences 11 est compris entre 0.75 et 0.95, de préférence 0.85.

6. Applicateur selon l'une des revendications précédentes, **caractérisé en ce que** les protubérances 4 des enveloppes interne 14 et externe 13 sont réparties par rangées 7 longitudinales d'allure parallèle à l'axe X.

7. Applicateur selon la revendication précédente, **caractérisé en ce qu'**une rangée 7b de protubérances 4b sur deux forme l'enveloppe interne 14, l'autre rangée 7a de protubérances 4a formant l'enveloppe externe13.

8. Applicateur selon la revendication précédente, **caractérisé en ce que** les protubérances 4a formant l'enveloppe externe 13 présentent une longueur, depuis une base située au niveau de l'âme 2 jusqu'à leur extrémité libre, plus importante que les protubérances 4b formant l'enveloppe interne 14.

9. Applicateur selon l'une des revendications 6 à 8, **caractérisé en ce que** les rangées 7 adjacentes sont en quinconce l'une par rapport à l'autre selon la direction de l'axe X.

10. Applicateur selon l'une des revendications 6 à 9, **caractérisé en ce que** lesdites rangées 7 sont espacées radialement autour de la périphérie de l'âme 2 selon une distance angulaire constante.

11. Ensemble applicateur pour produit cosmétique, comprenant :
- un récipient comprenant un corps formant un réservoir destiné à contenir le produit cosmétique, et
- un applicateur 1 selon l'une des revendications précédentes adapté pour être fixé sur le récipient, de sorte que l'applicateur 1 est logé à l'intérieur du réservoir.

## Patentansprüche

1. Applikator 1 für Kosmetikprodukt, insbesondere Mascara, der umfasst:
- eine massive Seele 2, die sich entlang einer X-Achse mit Längshauptausdehnung erstreckt und zwei Enden 5, 6 aufweist;
- eine Vielzahl von Ausstülpungen 4, die sich ausgehend von der Seele 2 vorragend erstrecken und mit der Seele 2 geformt sind;
wobei die Seele 2 eine Vielzahl von Vertiefungszonen 12 zum Lagern von Produkt abwechselnd mit Zonen von Vorsprüngen 11 zum Kämmen der Wimpern, die axial entlang ihrer X-Achse aufeinanderfolgen, aufweist, wobei die Vertiefungszonen 12 aus zylindrischen Abschnitten 12 bestehen,
**dadurch gekennzeichnet, dass** der Applikator einen Außenmantel 13 und einen Innenmantel 14, die ineinander verschachtelt sind, aufweist, wobei die Mäntel 13, 14 von freien Enden der Ausstülpungen 4 gebildet sind, der Innenmantel 14 ausgehend von der Ausdehnungsachse X eine radiale Ausdehnung aufweist, die geringer ist als die radiale Ausdehnung des Außenmantels 13, und dass die Ausstülpungen 4 in Bezug auf eine Richtung senkrecht zu der X-Achse geneigt sind, wobei die Ausstülpungen 4 derselben Reihe 7 alle dieselbe Neigung aufweisen, und die Ausstülpungen 4a, die den Außenmantel 13 bilden, zu einem ersten Ende 6 der Seele, distales Ende 6 genannt, geneigt sind, und die Ausstülpungen 4b, die den Innenmantel 14 bilden, zu einem zweiten freien Ende 5 der Seele, proximales Ende 5 genannt, geneigt sind.

2. Applikator nach dem vorstehenden Anspruch, **dadurch gekennzeichnet, dass** die Seele 2 aus einer Abfolge sphärischer Abschnitte 11 besteht, die den Zonen von Vorsprüngen 11 entsprechen, abwechselnd mit den zylindrischen Abschnitten 12, die den Vertiefungszonen 12 entsprechen, wobei die Lagerzonen des Produkts um zylindrische Abschnitte 12 liegen.

3. Applikator nach dem vorstehenden Anspruch, **dadurch gekennzeichnet, dass** der Innenmantel 14 und der Außenmantel 13 entlang der X-Achse gerippt sind, mit Vertiefungen 15 und Reliefs 16, die jeweils im Bereich der Vertiefungszonen 12 und der Zonen von Vorsprüngen 11 der Seele 2 liegen.

4. Applikator nach dem vorstehenden Anspruch, **dadurch gekennzeichnet, dass** das Verhältnis des Durchmessers, der von dem Außenmantel 13 zwischen den Vertiefungszonen 12 und den Zonen von Vorsprüngen 11 definiert ist, zwischen 0,65 und 0,85, bevorzugt 0,75, liegt.

5. Applikator nach dem vorstehenden Anspruch, **dadurch gekennzeichnet, dass** das Verhältnis des Durchmessers, der von dem Innenmantel 14 zwischen den Vertiefungszonen 12 und den Zonen von Vorsprüngen 11 definiert ist, zwischen 0,75 und 0,95, bevorzugt 0,85, liegt.

6. Applikator nach einem der vorstehenden Ansprüche, **dadurch gekennzeichnet, dass** die Ausstülpungen 4 des Innenmantels 14 und des Außenmantels 13 in Reihen 7 längs mit parallelem Verlauf zu der X-Achse verteilt sind.

7. Applikator nach dem vorstehenden Anspruch, **dadurch gekennzeichnet, dass** jede zweite Reihe 7b von Ausstülpungen 4b den Innenmantel 14 bildet, wobei die andere Reihe 7a von Ausstülpungen 4a den Außenmantel 13 bildet.

8. Applikator nach dem vorstehenden Anspruch, **dadurch gekennzeichnet, dass** die Ausstülpungen 4a, die den Außenmantel 13 bilden, eine Länge von einer Basis, die im Bereich der Seele 2 liegt, bis zu ihrem freien Ende aufweisen, die größer ist als die Ausstülpungen 4b, die den Innenmantel 14 bilden.

9. Applikator nach einem der Ansprüche 6 bis 8, **dadurch gekennzeichnet, dass** die aneinandergrenzenden Reihen 7 zueinander entlang der Richtung der X-Achse im Zickzack liegen.

10. Applikator nach einem der Ansprüche 6 bis 9, **dadurch gekennzeichnet, dass** die Reihen 7 radial um den Umfang der Seele 2 gemäß einem konstanten Winkelabstand beabstandet sind.

11. Applikatoranordnung für Kosmetikprodukt, die umfasst:
- einen Behälter, der einen Körper umfasst, der einen Behälter bildet, der dazu bestimmt ist, das Kosmetikprodukt zu enthalten, und
- einen Applikator 1 nach einem der vorstehenden Ansprüche, der dazu angepasst ist, auf dem Behälter derart befestigt zu sein, dass der Applikator 1 in dem Inneren des Behälters aufgenommen ist.

## Claims

1. An applicator 1 for a cosmetic product, in particular for mascara, comprising:
- a solid core 2 extending along a main longitudinal extension axis X and having two ends 5, 6;
- a plurality of projections 4 protruding from the core 2 and being moulded with the core 2;
the core 2 having a plurality of vacuum zones 12 for the product storage, alternating with prominence zones 11 for the eyelash combing, succeeding one another axially along its axis X, said vacuum zones 12 consisting of cylindrical sections 12,
**characterised in that** the applicator has an outer envelope 13 and an inner envelope 14 nested one inside the other, said envelopes 13, 14 being formed by free ends of the projections 4, the inner envelope 14 having, from the axis of extension X, a radial extension which is smaller than the radial extension of the outer envelope 13,
and **in that** said projections 4 are all inclined with respect to a direction perpendicular to the axis X, the projections 4 of the same row 7 all having the same inclination and the projections 4a forming the outer envelope 13 being inclined towards a first end 6 of the core, the so-called distal end 6, and the projections 4b forming the inner envelope 14 are inclined towards a second free end 5 of the core, the so-called proximal end 5.

2. The applicator according to the preceding claim, **characterised in that** the core 2 consists of a succession of spherical sections 11 corresponding to the prominence zones 11, alternating with cylindrical sections 12 corresponding to the vacuum zones 12, storage zones of the product being located around the cylindrical sections 12.

3. The applicator according to the preceding claim, **characterised in that** the inner 14 and outer 13 envelopes are crenelated along the axis X, with hollows 15 and reliefs 16 located respectively at the level of the vacuum zones 12 and the prominence zones 11 of the core 2.

4. The applicator according to the preceding claim, **characterised in that** the ratio of the diameter defined by the outer envelope 13 between the vacuum zones 12 and the prominence zones 11 is between 0.65 and 0.85, preferably 0.75.

5. The applicator according to the preceding claim, **characterized in that** the ratio of the diameter defined by the inner envelope 14 between the vacuum zones 12 and the prominence zones 11 is between 0.75 and 0.95, preferably 0.85.

6. The applicator according to one of the preceding claims, **characterised in that** the projections 4 of the inner 14 and outer 13 envelopes are distributed in longitudinal rows 7 parallel to the axis X.

7. The applicator according to the preceding claim, **characterized in that** one row 7b of projections 4b forms the inner envelope 14, the other row 7a of projections 4a forming the outer envelope 13.

8. The applicator according to the preceding claim, **characterised in that** the projections 4a forming the outer envelope 13 have a greater length, from a base at the level of the core 2 to their free end, than the projections 4b forming the inner envelope 14.

9. The applicator according to one of claims 6 to 8, **characterised in that** the adjacent rows 7 are staggered with respect to each other in the direction of the axis X.

10. The applicator according to one of claims 6 to 9, **characterised in that** said rows 7 are radially spaced around the periphery of the core 2 by a constant angular distance.

11. An applicator assembly for a cosmetic product, comprising:
- a container comprising a body forming a reservoir for containing the cosmetic product, and
- an applicator 1 according to one of the preceding claims adapted to be fixed to the container, so that the applicator 1 is housed inside the reservoir.
